# EUROPÄISCHE PATENTSCHRIFT

(11) **EP 3 825 485 B1**
(45) Veröffentlichungstag und Bekanntmachung des Hinweises auf die Patenterteilung: **03.01.2024**
(21) Anmeldenummer: 20204669.4
(22) Anmeldetag: 29.10.2020
(51) Int. Cl.: E04B 1/68

(54) **SCHALUNGSELEMENT UND SCHALUNGSSYSTEM**
FORMWORK ELEMENT AND FORMWORK SYSTEM
ÉLÉMENT DE COFFRAGE ET SYSTÈME DE COFFRAGE

(30) Priorität: 25.11.2019 DE 102019131746
(43) Veröffentlichungstag der Anmeldung: 26.05.2021
(73) Patentinhaber: Max Frank GmbH & Co. KG, 94339 Leiblfing (DE)
(72) Erfinder: Heudorfer, Markus, 15366 Hoppegarten (DE); Grüdl, Robert, 96337 Ludwigsstadt (DE)
(74) Vertreter: Glück Kritzenberger Patentanwälte PartGmbB

(56) Entgegenhaltungen:
- EP-A1- 3 825 486
- DE-A1-102007 051 490
- DE-B3-102019 131 747
- DE-U1-202009 005 152

## Beschreibung

### Technisches Gebiet

Die vorliegende Erfindung betrifft ein Schalungselement und ein Schalungssystem für den Betonbau.

### Stand der Technik

Betonkonstruktionen wie beispielsweise Boden-/Deckenplatten werden häufig in mehreren Abschnitten betoniert. Gründe hierfür sind zum Beispiel das Mischen neuen Betons oder eine Arbeitspause zwischen dem Vergießen der einzelnen Abschnitte. Dadurch entstehen Arbeitsfugen, die gegen Feuchtigkeit abgedichtet werden müssen. Die dazu verwendeten Abschalelemente sind üblicherweise aus Stahl gefertigt und weisen größere Abmessungen auf, was zu einem hohen Gewicht und zu entsprechenden Schwierigkeiten beim Einsatz auf der Baustelle führt.

Aus der EP 0 513 740 B1 ist eine verlorene Schalung bestehend aus Schalungsteilen, die aus miteinander verbundenen Quer- und Längsstäben und einer dazwischen liegenden Metalltafel aufgebaut sind, und einer mit den Schalungsteilen fest verbundenen flächigen Wassersperre aus Blechmaterial bekannt.

Aus der DE 20 2008 003 246 U1 ist eine verlorene Schalung bekannt, bei der zwei Schalungsteile unter Freilassung eines Spaltes mit Hilfe einer Verbindungseinrichtung fest miteinander verbunden sind. Der Spalt zwischen den beiden Schalungsteilen ist für die Aufnahme einer flächigen Wassersperre vorgesehen.

Die DE 20 2009 005 173 U1 beschreibt ebenfalls eine verlorene Schalung für den Betonbau mit zwei Schalungsteilen und einem als flächige Wassersperre ausgebildeten Blechmaterialstreifen. Die beiden Schalungsteile sind fluchtend in einer Ebene liegend zueinander ausgerichtet, wobei der Blechmaterialstreifen zwischen den beiden Schalungsteilen und senkrecht zur Ebene der Schalungsteile angeordnet ist. Der Blechmaterialstreifen ragt beidseitig über die Ebene der Schalungsteile hinaus. Der Blechmaterialstreifen weist an seinen beiden Oberflächen Befestigungselemente zur Befestigung der Schalungsteile auf, wobei die Schalungsteile in den Befestigungselementen kraftschlüssig klemmend mit dem Blechmaterialstreifen verbunden sind.

Aus der DE 10 2007 051 490 A1 ist ein Schalungssystem zur Herstellung eines plattenförmigen Beton-Bauwerkteils mit einer Arbeitsfuge in Ortbetonbauweise bekannt. Ein als Bestandteil eines solchen Schalungssystems eingesetztes Abschalelement besteht aus einem streifenförmigen, wasserundurchlässigen Abdichtelement und aus auf einander gegenüberliegenden Flächen des Abdichtelements in Aufnahmelementen angeordneten Plattenelementen. Die Plattenelemente definieren dabei die Fugenebene, während das Abdichtelement quer zur Fugenebene verläuft. Ein solches Abschalelement kann gemäß DE 10 2007 051 490 A1 zusammen mit einem Wandanschlusselement für Arbeitsfugenanschlüsse am Übergang von Bodenplatten zu Wandplatten eingesetzt werden. Das Wandanschlusselement weist dazu einen um 90° abgewinkelten streifenförmigen Träger auf, dessen erster Schenkel eine vertikal angeordnete Wassersperre und dessen zweiter Schenkel eine horizontal angeordnete Wassersperre bildet.

Häufig erstrecken sich die zu betonierenden Boden-/Deckenplatten nicht in ihrer gesamten Ausdehnung in einer Ebene, sondern verspringen in vertikaler Richtung. Die Boden-/Deckenplatte weist in diesen Fällen also zwei ebene Abschnitte auf, die in der Regel parallel zueinander ausgerichtet verlaufen, aber in vertikaler Richtung versetzt zueinander angeordnet sind. Das Abschalen des Bereichs, in dem der Höhenversatz der Boden-/Deckenplatte erfolgt und die Abdichtung dieses Bereichs gegen Wasser erfolgt derzeit unter hohem Arbeitsaufwand mit Hilfe von an der Baustelle improvisiert zusammengesetzten und aneinander befestigten Schalungsteilen.

Es besteht daher ein Bedarf an einem Schalungssystem, durch das vertikal verspringende Boden-/Deckenplatten in einfacher Weise im Bereich des Versprungs verschalt und mit einer Abdichtung gegen Wasser ausgestattet werden können.

### Darstellung der Erfindung

Der Erfindung, wie sie in den Ansprüchen gekennzeichnet ist, liegt die Aufgabe zu Grunde, eine Schalungssystem bereitzustellen, durch das vertikal verspringende Boden-/Deckenplatten in einfacher Weise im Bereich des Versprungs verschalt und mit einer Abdichtung gegen Wasser ausgestattet werden können.

Diese Aufgabe wird erfindungsgemäß durch das Schalungselement gemäß Anspruch 1 und das Schalungssystem gemäß Anspruch 12 gelöst. Weitere vorteilhafte Details, Aspekte und Ausgestaltungen der vorliegenden Erfindung ergeben sich aus den abhängigen Ansprüchen, der Beschreibung, den Beispielen und den Zeichnungen.

Das erfindungsgemäße Schalungselement für den Betonbau umfasst ein unteres Schalungsteil, ein oberes Schalungsteil, ein geschlitztes Schalungsteil, einen als flächige Wassersperre ausgebildeten, horizontalen Blechmaterialstreifen und einen als flächige Wassersperre ausgebildeten, vertikalen Blechmaterialstreifen. Das untere Schalungsteil, das obere Schalungsteil und das geschlitzte Schalungsteil sind in einer gemeinsamen Ebene angeordnet, wobei der horizontale Blechmaterialstreifen so zwischen den Schalungsteilen angeordnet ist, dass er im wesentlichen senkrecht zu der Ebene der Schalungsteile ausgerichtet ist und dabei eine erste Oberfläche des horizontalen Blechmaterialstreifens dem oberen Schalungsteil und dem geschlitzten Schalungsteil zugewandt ist und eine zweite Oberfläche des horizontalen Blechmaterialstreifens dem unteren Schalungsteil zugewandt ist und der horizontale Blechmaterialstreifen beidseitig über die Ebene der Schalungsteile hinausragt.

Das obere Schalungsteil und das geschlitzte Schalungsteil sind fest mit der ersten Oberfläche des horizontalen Blechmaterialstreifens verbunden und das untere Schalungsteil ist fest mit der zweiten Oberfläche des horizontalen Blechmaterialstreifens verbunden. Der vertikale Blechmaterialstreifen ist so zwischen dem oberen Schalungsteil und dem geschlitzten Schalungsteil angeordnet, dass er im wesentlichen senkrecht zu der Ebene der Schalungsteile ausgerichtet ist und dabei eine erste Oberfläche des vertikalen Blechmaterialstreifens dem oberen Schalungsteil zugewandt ist und eine zweite Oberfläche des vertikalen Blechmaterialstreifens dem geschlitzten Schalungsteil zugewandt ist und der vertikale Blechmaterialstreifen beidseitig über die Ebene der Schalungsteile hinausragt. Das obere Schalungsteil ist fest mit der ersten Oberfläche des vertikalen Blechmaterialstreifens verbunden und das geschlitzte Schalungsteil ist über einen, sich ausgehend von der ersten Oberfläche des horizontalen Blechmaterialstreifens erstreckenden Teilbereich seiner Ausdehnung in vertikaler Richtung fest mit der zweiten Oberfläche des vertikalen Blechmaterialstreifens verbunden, wobei der horizontale Blechmaterialstreifen und der vertikale Blechmaterialstreifen senkrecht zueinander angeordnet sind und fest miteinander verbunden sind.

Zwischen der zweiten Oberfläche des vertikalen Blechmaterialstreifens und dem geschlitzten Schalungsteil ist eine schlitzartige Aussparung vorgesehen, wobei die schlitzartige Aussparung sich ausgehend von dem der ersten Oberfläche des horizontalen Blechmaterialstreifens abgewandten Rand des geschlitzten Schalungsteils über zumindest 3% der vertikalen Ausdehnung des geschlitzten Schalungsteils erstreckt.

Die besonderen Vorteile des erfindungsgemäßen Schalungselements für den Betonbau kommen zum Tragen, wenn zwei dieser Schalungselemente in einem Schalungssystem für den Betonbau kombiniert werden. Ein solches Schalungssystem für den Betonbau umfasst zumindest ein erstes Schalungselement gemäß der vorliegenden Erfindung und zumindest ein zweites Schalungselement gemäß der vorliegenden Erfindung, wobei das erste Schalungselement und das zweite Schalungselement so zueinander angeordnet sind, dass der vertikale Blechmaterialstreifen des ersten Schalungselements in die schlitzartige Aussparung des zweiten Schalungselements eingreift und der vertikale Blechmaterialstreifen des zweiten Schalungselements in die schlitzartige Aussparung des ersten Schalungselements eingreift. In dieser Anordnung steht dann die zweite Oberfläche des vertikalen Blechmaterialstreifens des ersten Schalungselements mit der zweiten Oberfläche des vertikalen Blechmaterialstreifens des zweiten Schalungselements in Kontakt.

Ein solches, aus zwei erfindungsgemäßen Schalungselementen aufgebautes Schalungssystem schafft die Möglichkeit, eine vertikal verspringende Boden-/Deckenplatte in denkbar einfacher Weise im Bereich des Versprungs zu verschalen und mit einer Abdichtung gegen Wasser auszustatten. Die Verschalung erfolgt durch zwei vorgefertigt auf die Baustelle gelieferte Standartelemente, die nur noch in der beschriebenen Weise ineinandergesteckt werden müssen um zu einer Schalung zu gelangen, die eine vertikal verspringende Boden-/Deckenplatte verschalt und mit einer Wassersperre ausstattet.

Durch eine unterschiedliche Dimensionierung der vertikalen Blechmaterialstreifen und der verschiedenen Schalungsteile kann das Schalungssystem an jede denkbare Einbausituation angepasst werden. Sowohl die horizontale Ausdehnung der Boden-/Deckenplatte wie auch die Höhe des vertikalen Versprungs kann in einfacher Weise nachgebildet werden. Die vorgefertigten Schalungselemente brauchen dazu lediglich entsprechend der vorbekannten Maße der Boden-/Deckenplatte gefertigt zu werden.

Dem Fachmann ist bekannt, dass die auf den beiden Seiten einer Wassersperre angeordneten Schalungsteile eines Schalungselements üblicherweise in einer gemeinsamen Ebene angeordnet sind. Ein Versatz der auf verschiedenen Seiten beispielsweise eines Fugenblechs angeordneten Schalungsteile relativ zueinander bringt keinerlei technischen Vorteile, es müsste aber die Wassersperre entsprechend breiter dimensioniert werden, damit diese um das benötigte Maß beidseitige über die Schalungsteile hinausragt. Wenn also im Rahmen des vorliegenden Textes in der allgemeinen Beschreibung und bei den Ausführungsbeispielen darauf hingewiesen wird, dass das untere Schalungsteil, das obere Schalungsteil und das geschlitzte Schalungsteil in einer gemeinsamen Ebene angeordnet sind, so ist den genannten technischen Notwendigkeiten geschuldet. Ein unwesentlicher Versatz der Schalungsteile eines Schalungselements relativ zueinander ist selbstverständlich von der vorliegenden Erfindung umfasst.

Die Höhe T des geschlitzten Schalungsteils kann über weite Bereiche variieren. Angefangen von einer Ausdehnung über wenige 10 cm zum Betonieren kleinerer Stufen bis hin zu einer Ausdehnung von 3 m oder auch 5 m zum Betonierung ganzer Bauwerksetagen. Die schlitzartige Aussparung, welche, wie nachfolgend noch näher erläutert, den Überlappungsbereich zweier als Wassersperre ausgebildeter Blechmaterialstreifen definiert, sollte sich in vertikaler Richtung über wenigstens 100 mm erstrecken. Im Falle von Schalungsteile mit einer Höhe T von mehreren Metern ist es daher vollkommen ausreichend, wenn sich die schlitzartige Aussparung, wie erfindungsgemäß definiert, über zumindest 3% der vertikalen Ausdehnung des geschlitzten Schalungsteils erstreckt.

Bevorzugt sind die Schalungsteile an den Blechmaterialstreifen angeschweißt. Da die Schalungselemente und das aus diesen Schalungselementen gebildete Schalungssystem genügend Stabilität aufweisen müssen, um zum Einen problemlos auf der Baustelle verbaut werden zu können und um zum Anderen dem Betondruck nach Einfüllen des Ortbetons in die Schalung standhalten zu können, müssen Schalungsteile und Blechmaterialstreifen fest und dauerhaft miteinander verbunden sein. Besonders geeignet zur Sicherstellung einer stabilen Verbindung ist ein Verschweißen der einzelnen Teile.

Besonders zweckmäßig ist es, wenn die Schalungsteile eine Quer- und Längsstäbe umfassende Gittermatte und ein jeweils zwischen den Quer- und Längsstäben der Gittermatte eingeschweißtes durchbrochenes Metallblech umfassen. Besonders bevorzugt handelt es sich bei dem durchbrochenen Metallblech um ein Streckmetall- oder ein Lochblech.

Bevorzugt sind die Querstäbe des Metallgitters mit den Längsstäben des Metallgitters an ihren Kreuzungspunkten verschweißt. Ebenso sind die Quer- und Längsstäbe des Metallgitters mit dem durchbrochenen Metallblech verschweißt. Die Durchbrechungen sind vorteilhafterweise einerseits groß genug gewählt, dass durch hindurchtretende Betonschlempe eine haltbare und beständige Verbindung des Betons der zwei aneinander grenzenden Betonierabschnitte gewährleistet wird, andererseits aber nicht so groß, dass der Beton des ersten Betonierabschnitts durch die Öffnungen hindurchfließen kann.

In Abhängigkeit von der Art des Einsatzes der Schalungselemente kann eine Optimierung der Dicke der Quer- und der Längsstäbe des Metallgitters und des Abstandes der Quer- und Längsstäbe zueinander vorgenommen werden. Je höher der zu erwartende Betondruck auf das Schalungselement ist umso dicker müssen die einzelnen Stäbe dimensioniert werden bzw. in umso geringerem Abstand zueinander müssen die Quer- und die Längsstäbe des Metallgitters verwendet werden.

Gemäß einer besonders bevorzugten Ausführungsform der vorliegenden Erfindung ist zumindest ein Blechmaterialstreifen auf seiner ersten und/oder zweiten Oberfläche zumindest teilweise, bevorzugt vollflächig, mit einer Dichtungsbeschichtung versehen. Durch die zumindest teilweise, bevorzugt vollflächige, Beschichtung wird eine besonders gute Abdichtung gegen Wasser erreicht. Ein weiterer Vorteil ist insbesondere mit der Beschichtung der vertikalen Blechmaterialstreifen verbunden. Wie bereits beschrieben weist ein Schalungssystem gemäß der vorliegenden Erfindung zumindest ein erstes und zumindest ein zweites der oben beschriebenen Schalungselemente auf. Das erste Schalungselement und das zweite Schalungselement sind dabei so zueinander angeordnet, dass der vertikale Blechmaterialstreifen des ersten Schalungselements in die schlitzartige Aussparung des zweiten Schalungselements eingreift und der vertikale Blechmaterialstreifen des zweiten Schalungselements in die schlitzartige Aussparung des ersten Schalungselements eingreift. In dieser Anordnung steht dann die zweite Oberfläche des vertikalen Blechmaterialstreifens des ersten Schalungselements mit der zweiten Oberfläche des vertikalen Blechmaterialstreifens des zweiten Schalungselements in Kontakt. Sind nun die beiden vertikalen Blechmaterialstreifen zumindest teilweise, bevorzugt vollflächig, mit einer Dichtungsbeschichtung ausgestattet, welche immer eine gewisse Klebrigkeit aufweist, so sind die beiden vertikalen Blechmaterialstreifen nach dem Inkontaktbringen ihrer Oberflächen fest miteinander verbunden, nämlich fest miteinander verklebt. Dadurch wird dem gesamten Schalungssystem schon beim Aufbau eine zusätzliche Stabilität verliehen. Zudem weist das Schalungssystem bei miteinander verklebten vertikalen Blechmaterialstreifen eine zusätzlich Sicherheit vor umläufigem Wasser auf.

Die Dichtungsbeschichtung kann grundsätzlich auf jede dem Fachmann bekannte Art auf den Blechmaterialstreifen aufgebracht werden. Bevorzugt weist die Dichtungsbeschichtung eine Klebstoffschicht zur Befestigung an dem Blechmaterialstreifen auf. Vor dem Aufbringen auf den Blechmaterialstreifen ist die Klebstoffschicht der Beschichtung üblicherweise mit einem Papierstreifen abgedeckt. Zur Befestigung kann der Papierstreifen dann einfach von der Beschichtung abgezogen und die Klebstoffschicht auf den Blechmaterialstreifen gedrückt werden. Es entsteht auf einfache Weise eine haltbare Verbindung zwischen der Beschichtung und dem Blechmaterialstreifen.

Bei den nachfolgend noch näher beschriebenen Beschichtungen handelt es sich in der Regel um Materialien, die bei höheren Temperaturen ohne Zersetzung geschmolzen werden können. Als weitere bevorzugte Art der Aufbringung der Beschichtung auf den Blechmaterialstreifen kann daher das Aufspritzen des flüssigen Beschichtungsmaterials auf den Blechmaterialstreifen eingesetzt werden. Das Beschichtungsmaterial wird mit Hilfe einer Spritzdüse auf den Blechmaterialstreifen aufgespritzt, erkaltet dort und ergibt eine feste Dichtungsbeschichtung.

Unabhängig von der Art des Aufbringens der Beschichtung auf den Blechmaterialstreifen ist die Beschichtung bis zu ihrem Einsatz als Teil einer Wassersperre mit einem Schutzüberzug ausgestattet. Die als Dichtungsbeschichtung eingesetzten Materialien verleihen der Beschichtung nämlich in jedem Fall eine klebrige Oberfläche, die sich in bekannter Weise mit dem vergossenen Beton gut verbindet. Zum Schutz dieser klebrigen Oberflächen wird in der Regel eine Papierschicht oder eine Kunststofffolie verwendet, die dann vor dem Vergießen des Betons von der Beschichtung abgezogen wird.

Wie üblich und dem Fachmann bekannt sorgt die Dichtungsbeschichtung beim Einsatz der erfindungsgemäßen Schalungselemente und des erfindungsgemäßen Schalungssystems in wasserbeaufschlagten Betonteilen für eine Abdichtung der Fuge gegen Wasser. Dazu ist es besonders vorteilhaft, wenn sich die Oberflächen der Beschichtungen gut mit dem Beton auf beiden Seiten der Fuge verbinden. Gemäß einer besonders bevorzugten Ausführungsform der vorliegenden Erfindung weist die Beschichtung daher eine klebrige Oberfläche auf, die sich dauerhaft mit dem angrenzenden Beton verbindet. Tritt der erwartete Schwund des Betons beim Aushärten auf, so wird die Dichtungsbeschichtung auf beiden Seiten der Schalung von dem Beton mitgezogen, wobei sich die Dicke der Beschichtung vergrößert. Auf diese Weise sorgt die Dichtungsbeschichtung für eine sichere Abdichtung der Fuge gegen Wasser.

Grundsätzlich kann als Dichtungsbeschichtung im Rahmen der vorliegenden Erfindung jede Art von Beschichtung verwendet werden, die die genannten Eigenschaften aufweist. Besonders gut geeignet sind Beschichtungen, die im Wesentlichen aus Butyl-Kautschuk, aus Bentonit, aus Bitumen-Kautschuk, aus einem Schmelzkleber oder aus einem quellbaren Kunststoff bestehen. Unter "quellbarem Kunststoff' werden alle üblichen, mit einem quellbaren Material ausgestatteten, thermoplastischen Elastomere verstanden. Quellbare Kunststoffe können in Folienform oder in Form von Bändern am Markt bezogen werden.

Bei Butyl-Kautschuk handelt es sich um Polyisobutylen, das mit Harzen und Füllstoffen (z.B. Kalziumcarbonat) modifiziert ist. Bitumen-Kautschuk ist ein aus Erdöl gewonnenes Produkt, dessen genaue Zusammensetzung variiert. Bei Bentonit handelt es sich um eine quellfähige Mischung aus verschiedenen Tonmineralien. Als Hauptbestandteil ist Montmorillonit (60 - 80%) enthalten, Begleitmineralien sind Quarz, Glimmer, Feldspat, Pyrit oder auch Calcit.

Die Dicke der Beschichtung wird so gewählt, dass die Beschichtung einerseits auch bei Betonschwund an dem aushärtenden Beton haften bleibt, andererseits aber kein überflüssiges Beschichtungsmaterial auf die verlorene Schalung aufgetragen wird. Bevorzugt weist die Dichtungsbeschichtung eine Dicke zwischen 0,1 mm und 5 mm, besonders bevorzugt zwischen 0,15 mm und 3 mm, insbesondere eine Dicke zwischen 0,2 mm und 2 mm und insbesondere bevorzugt eine Dicke zwischen 0,5 mm und 1,5 mm auf. Als besonders vorteilhaft erweist sich eine Dicke der Dichtungsbeschichtung von rund 1 mm.

Die genannten Beschichtungsmaterialen in den genannten Beschichtungsdicken können ihr Volumen bei Zugbelastung um wenigstens 50% und bis zu 100% vergrößern. Dadurch wird auch bei einem stärkeren Betonschwund eine gute Abdichtung der Fuge gewährleistet.

Gemäß einer bevorzugten Ausführungsform der vorliegenden Erfindung erstreckt sich die schlitzartige Aussparung ausgehend von dem der ersten Oberfläche des horizontalen Blechmaterialstreifens abgewandten Rand des geschlitzten Schalungsteils über zumindest 10% der vertikalen Ausdehnung des geschlitzten Schalungsteils, besonders bevorzugt über zumindest 25%, insbesondere bevorzugt über zumindest 50%, ganz besonders bevorzugt über zumindest 70% und insbesondere über zumindest 90% der vertikalen Ausdehnung des geschlitzten Schalungsteils.

Besonders bevorzugt erstreckt sich die schlitzartige Aussparung ausgehend von dem der ersten Oberfläche des horizontalen Blechmaterialstreifens abgewandten Rand des geschlitzten Schalungsteils über maximal 95% der vertikalen Ausdehnung des geschlitzten Schalungsteils, besonders bevorzugt über maximal 80%, insbesondere bevorzugt über maximal 50%, ganz besonders bevorzugt über maximal 30% der vertikalen Ausdehnung des geschlitzten Schalungsteils.

Explizit erwähnt sei, dass die vorliegende Erfindung auch sämtliche sinnvollen Kombinationen der genannten Minimal- und Maximal-Werte der Ausdehnung der schlitzartigen Aussparung umfasst. Besonders bevorzugt erstreckt sich also die schlitzartige Aussparung ausgehend von dem der ersten Oberfläche des horizontalen Blechmaterialstreifens abgewandten Rand des geschlitzten Schalungsteils beispielsweise über zumindest 10% und über maximal 95% der vertikalen Ausdehnung des geschlitzten Schalungsteils oder aber über zumindest 25% und maximal 80% der vertikalen Ausdehnung des geschlitzten Schalungsteils oder über zumindest 70% und maximal 95% der vertikalen Ausdehnung des geschlitzten Schalungsteils. Es sind, wie gesagt sämtliche für den Fachmann sinnvolle Kombinationen der genannten Minimal- und Maximal-Werte der Ausdehnung der schlitzartigen Aussparung von der vorliegenden Erfindung umfasst.

Durch die Dimensionierung der schlitzartigen Aussparung muss einerseits sichergestellt werden, dass der vertikale Blechmaterialstreifen des ersten Schalungselements ausreichend weit in die schlitzartige Aussparung des zweiten Schalungselements eingreifen kann und dass der vertikale Blechmaterialstreifen des zweiten Schalungselements ausreichend weit in die schlitzartige Aussparung des ersten Schalungselements eingreifen kann. Eine eine auf diese Weise gewährleistete ausreichende Überlappung der beiden vertikalen Blechmaterialstreifen ist erforderlich, um eine sichere Abdichtung des vertikalen Abschnittes der Boden-/Deckenplatte im Berich ihres Versprungs zu gewährleisten. Andererseits soll sich die schlitzartige Aussparung nicht vollständig bis zu dem horizontalen Blechmaterialstreifen erstrecken, da dann keine Befestigung des vertikalen Blechmaterialstreifens an dem geschlitzte Schalungsteil möglich wäre. Insbesondere im Hinblick auf die Stabilität des gesamten Schalungsteils hat es sich aber als vorteilhaft herausgestellt, wenn sich dieser Befestigungsbereich von vertikalem Blechmaterialstreifen und geschlitztem Schalungsteil möglichst weit erstreckt.

Die Dimensionierung der schlitzartigen Aussparung stellt also einen Kompromiss zwischen Stabilität des Schalungselements und Güte der Abdichtung gegen drückendes Wasser dar.

Bevorzugt ist zwischen der ersten Oberfläche des horizontalen Blechmaterialstreifens und dem geschlitzten Schalungsteil eine schlitzartige Aussparung vorgesehen, wobei die schlitzartige Aussparung sich ausgehend von dem der zweiten Oberfläche des vertikalen Blechmaterialstreifens abgewandten Rand des geschlitzten Schalungsteils über maximal 50% der horizontalen Ausdehnung des geschlitzten Schalungsteils erstreckt. Durch eine solche schlitzartige Aussparung können in besonders einfacher und vorteilhafter Weise weitere standartisierte Schalungselemente angeschlossen werden, wodurch die Abschalung der Boden-/Deckplatte über deren gesamtes Ausmaß unterbrechungslos und durchgehend dicht fortgeführt werden kann.

Ebenfalls bevorzugt ist zwischen der ersten Oberfläche des horizontalen Blechmaterialstreifens und dem oberen Schalungsteil eine schlitzartige Aussparung vorgesehen, wobei die schlitzartige Aussparung sich ausgehend von dem der ersten Oberfläche des vertikalen Blechmaterialstreifens abgewandten Rand des oberen Schalungsteils über maximal 50% der horizontalen Ausdehnung des oberen Schalungsteils erstreckt. Diese Ausführungsform stellt die oben bereits beschriebene Fortführung der Abschalung der Boden-/Deckplatte in Abhängigkeit von der konkreten Einbausituation auch in einer zweiten Richtung sicher.

Für den Fachmann ist offensichtlich, dass durch die beiden genannten Ausführungsformen mit einer sich ausgehend von einem einer Oberfläche des vertikalen Blechmaterialstreifens abgewandten Rand des oberen Schalungsteils erstreckenden schlitzartige Aussparung ein Anschluss standartisierter Schalungselemente sowohl für die Abschalung des sich in vertikaler Richtung relativ zum Versprung auf niedrigerem Niveau befindlichen Abschnitts der Boden-/Deckenplatte wie auch für die Abschalung des sich in vertikaler Richtung relativ zum Versprung auf höherem Niveau befindlichen Abschnitts der Boden-/Deckenplatte möglich ist. Der abzuschalende Teil der Boden-/Deckenplatte bestimmt sich lediglich danach, ob das jeweilige Schalungselement als erstes oder als zweites Schalungselement eines erfindungsgemäßen Schalungssystems eingesetzt wird.

Gemäß einer bevorzugten Ausführungsform weist das Schalungssystem für den Betonbau gemäß der vorliegenden Erfindung nicht nur zumindest ein erstes Schalungselement gemäß der vorliegenden Erfindung und zumindest ein zweites Schalungselement Schalungselement gemäß der vorliegenden Erfindung auf, sondern es ist zusätzlich zumindest ein Anschlussschalungselement vorgesehen, wobei das Anschlussschalungselement ein unteres Anschlussschalungsteil, ein oberes Anschlussschalungsteil und einen als flächige Wassersperre ausgebildeten, horizontalen Blechmaterialstreifen aufweist. Das untere Anschlussschalungsteil und das obere Anschlussschalungsteil sind in einer gemeinsamen Ebene angeordnet, wobei der horizontale Blechmaterialstreifen so zwischen den Anschlussschalungsteilen angeordnet ist, dass er im wesentlichen senkrecht zu der Ebene der Anschlussschalungsteile ausgerichtet ist und dabei eine erste Oberfläche des horizontalen Blechmaterialstreifens dem oberen Anschlussschalungsteil zugewandt ist und eine zweite Oberfläche des horizontalen Blechmaterialstreifens dem unteren Anschlussschalungsteil zugewandt ist und der horizontale Blechmaterialstreifen beidseitig über die Ebene der Anschlussschalungsteile hinausragt. Dabei ist das obere Anschlussschalungsteil fest mit der ersten Oberfläche des horizontalen Blechmaterialstreifens verbunden und das untere Anschlussschalungsteil ist fest mit der zweiten Oberfläche des horizontalen Blechmaterialstreifens verbunden.

Zwischen der ersten Oberfläche des horizontalen Blechmaterialstreifens und dem oberen Anschlussschalungsteil ist zumindest eine schlitzartige Aussparung vorgesehen, wobei die schlitzartige Aussparung sich ausgehend von einem vertikal orientierten Rand des oberen Anschlussschalungsteils über maximal 10% der horizontalen Ausdehnung des oberen Anschlussschalungsteils erstreckt. Das zumindest eine erste Schalungselement weist zwischen der ersten Oberfläche des horizontalen Blechmaterialstreifens und dem geschlitzten Schalungsteil oder dem oberen Schalungsteil eine schlitzartige Aussparung auf, wobei die schlitzartige Aussparung sich ausgehend von dem einer Oberfläche des vertikalen Blechmaterialstreifens abgewandten Rand des geschlitzten Schalungsteils oder des oberen Schalungsteils über maximal 50% der horizontalen Ausdehnung des geschlitzten Schalungsteils des oberen Schalungsteils erstreckt. Das erste Schalungselement und das Anschlussschalungselement sind so zueinander angeordnet, dass der horizontale Blechmaterialstreifen des ersten Schalungselements in die schlitzartige Aussparung des Anschlussschalungselements eingreift und der horizontale Blechmaterialstreifen des Anschlussschalungselements in die schlitzartige Aussparung des ersten Schalungselements eingreift, wobei eine Oberfläche des horizontalen Blechmaterialstreifens des ersten Schalungselements mit einer Oberfläche des horizontalen Blechmaterialstreifens des zweiten Schalungselements in Kontakt steht.

Durch die Verwendung von einem oder mehreren zusätzlichen Anschlussschalungselementen ist auf sehr einfache Weise eine Vergrößerung des Schalungssystems durch Anschluss standartisierter Schalungselemente sowohl für die Abschalung des sich in vertikaler Richtung relativ zum Versprung auf niedrigerem Niveau befindlichen Abschnitts der Boden-/Deckenplatte wie auch für die Abschalung des sich in vertikaler Richtung relativ zum Versprung auf höherem Niveau befindlichen Abschnitts der Boden-/Deckenplatte möglich.

Besonders zweckmäßig im Hinblick auf die Stabilität der Schalungselemente ist es, wenn die einzelnen Schalungsteile im Bereich ihrer Begrenzungskanten einen Quer- oder Längsstab der bevorzugt als Bestandteil der Schalungsteile verwendeten Gittermatte aufweisen.

### Kurze Beschreibung der Zeichnungen

Die Erfindung soll nachfolgend anhand von Ausführungsbeispielen im Zusammenhang mit den Zeichnungen näher erläutert werden. Es wird aber ausdrücklich darauf hingewiesen, dass die Erfindung nicht auf die angegebenen Beispiele beschränkt sein soll. Es zeigen
- Fig. 1: eine perspektivische Ansicht eines erfindungsgemäßen Schalungselements;
- Fig. 2: eine perspektivische Ansicht eines erfindungsgemäßen Schalungssystems, das sich aus zwei Schalungselementen gemäß Fig. 1 zusammensetzt;
- Fig. 3: eine seitliche Ansicht einer weiteren Ausführungsform eines erfindungsgemäßen Schalungselements;
- Fig. 4: eine seitliche Ansicht eines Anschlussschalungselements;
- Fig. 5: eine seitliche Ansicht der Ausführungsform gemäß Figur 3 und eines Anschlussschalungselements gemäß Figur 4;
- Fig. 6: eine seitliche Ansicht einer Kombination von zwei in der Figur 5 dargestellten Schalungssystemen.

### Wege zur Ausführung der Erfindung

Figur 1 zeigt ein Schalungselement S für den Betonbau umfassend ein unteres Schalungsteil 1, ein oberes Schalungsteil 2, ein geschlitztes Schalungsteil 3, einen als flächige Wassersperre ausgebildeten, horizontalen Blechmaterialstreifen 4 und einen als flächige Wassersperre ausgebildeten, vertikalen Blechmaterialstreifen 5.

Die Schalungsteile 1, 2, 3 bestehen aus einer Quer- und Längsstäbe umfassenden Gittermatte und jeweils einem zwischen den Quer- und Längsstäben der Gittermatte eingeschweißten Streckmetallblech.

Das untere Schalungsteil 1, das obere Schalungsteil 2 und das geschlitzte Schalungsteil 3 sind in einer gemeinsamen Ebene angeordnet, wobei der horizontale Blechmaterialstreifen 4 so zwischen den Schalungsteilen 1, 2, 3 angeordnet ist, dass er im wesentlichen senkrecht zu der Ebene der Schalungsteile 1, 2, 3 ausgerichtet ist und dabei eine erste Oberfläche 4a des horizontalen Blechmaterialstreifens dem oberen Schalungsteil 2 und dem geschlitzten Schalungsteil 3 zugewandt ist und eine zweite Oberfläche 4b des horizontalen Blechmaterialstreifens dem unteren Schalungsteil 1 zugewandt ist.

Der horizontale Blechmaterialstreifen 4 ragt beidseitig über die Ebene der Schalungsteile 1, 2, 3 hinaus. Das obere Schalungsteil 2 und das geschlitzte Schalungsteil 3 sind mit der ersten Oberfläche 4a des horizontalen Blechmaterialstreifens verschweißt und das untere Schalungsteil 1 ist mit der zweiten Oberfläche 4b des horizontalen Blechmaterialstreifens verschweißt.

Der vertikale Blechmaterialstreifen 5 ist so zwischen dem oberen Schalungsteil 2 und dem geschlitzten Schalungsteil 3 angeordnet, dass er im wesentlichen senkrecht zu der Ebene der Schalungsteile 1, 2, 3 ausgerichtet ist und dabei eine erste Oberfläche 5a des vertikalen Blechmaterialstreifens dem oberen Schalungsteil 2 zugewandt ist und eine zweite Oberfläche 5b des vertikalen Blechmaterialstreifens dem geschlitzten Schalungsteil 3 zugewandt ist.

Der vertikale Blechmaterialstreifen 5 ragt beidseitig über die Ebene der Schalungsteile 1, 2, 3 hinaus. Das obere Schalungsteil 2 ist mit der ersten Oberfläche 5a des vertikalen Blechmaterialstreifens verschweißt und das geschlitzte Schalungsteil 3 ist über einen, sich ausgehend von der ersten Oberfläche 4a des horizontalen Blechmaterialstreifens 4 erstreckenden Teilbereich TV seiner Ausdehnung T in vertikaler Richtung mit der zweiten Oberfläche 5b des vertikalen Blechmaterialstreifens 5 verschweißt. Der horizontale Blechmaterialstreifen 4 und der vertikale Blechmaterialstreifen 5 sind senkrecht zueinander angeordnet sind und fest miteinander verschweißt.

Zwischen der zweiten Oberfläche 5b des vertikalen Blechmaterialstreifens 5 und dem geschlitzten Schalungsteil 3 ist eine schlitzartige Aussparung 6 vorgesehen, wobei die schlitzartige Aussparung 6 sich ausgehend von dem der ersten Oberfläche 4a des horizontalen Blechmaterialstreifens 4 abgewandten Rand R des geschlitzten Schalungsteils 3 über rund 80% der vertikalen Ausdehnung T des geschlitzten Schalungsteils 3 erstreckt.

Figur 2 zeigt ein Schalungssystem für den Betonbau, welches aus zwei der oben beschriebenen Schalungselemente aufgebaut ist. Das Schalungssystem umfasst ein erstes Schalungselement S1 und ein zweites Schalungselement S2, wobei das erste Schalungselement S1 und das zweite Schalungselement S2 so zueinander angeordnet sind, dass der vertikale Blechmaterialstreifen 51 des ersten Schalungselements S1 in die schlitzartige Aussparung S62 des zweiten Schalungselements S2 eingreift und der vertikale Blechmaterialstreifen 52 des zweiten Schalungselements S2 in die schlitzartige Aussparung S61 des ersten Schalungselements S1 eingreift. Die zweite Oberfläche 51b des vertikalen Blechmaterialstreifens 51 des ersten Schalungselements S1 steht mit der zweiten Oberfläche 52b des vertikalen Blechmaterialstreifens 52 des zweiten Schalungselements S2 in Kontakt.

Das in der Figur 2 gezeigte Schalungssystem ist aus zwei identischen Schalungselementen, wie sie oben beschrieben wurden, aufgebaut. Die Maße sämtlicher Schalungsteile und Blechmaterialstreifen sind für beide Schalungselemente S1, S2 gleich. Die Verschalung erfolgt also durch zwei vorgefertigt auf die Baustelle gelieferte Standartelemente, die nur noch ineinandergesteckt werden um zu einer Schalung zu gelangen, die eine vertikal verspringende Boden-/Deckenplatte verschalt und mit einer Wassersperre ausstattet. Durch eine unterschiedliche Dimensionierung der vertikalen Blechmaterialstreifen 51, 52 und der verschiedenen Schalungsteile der beiden Schalungselemente S1, S2 kann das Schalungssystem an jede denkbare Einbausituation angepasst werden. Sowohl die horizontale Ausdehnung der Boden-/Deckenplatte wie auch die Höhe des vertikalen Versprungs kann in einfacher Weise nachgebildet werden. Die vorgefertigten Schalungselemente S1, S2 brauchen dazu lediglich entsprechend der vorbekannten Maße der Boden-/Deckenplatte gefertigt zu werden.

Sowohl das in Figur 1 dargestellte Schalungselement wie auch das in Figur 2 gezeigte Schalungssystem ist auf den Oberflächen seiner Blechmaterialstreifen vollflächig mit einer Dichtungsbeschichtung (nicht dargestellt) aus Butyl-Kautschuk ausgestattet. Da auch die beiden vertikalen Blechmaterialstreifen 51, 52 vollflächig mit einer Dichtungsbeschichtung ausgestattet sind, welche eine gewisse Klebrigkeit aufweist, sind die beiden vertikalen Blechmaterialstreifen 51, 52 nach dem Inkontaktbringen ihrer Oberflächen fest miteinander verklebt. Dadurch wird dem gesamten Schalungssystem schon beim Aufbau eine zusätzliche Stabilität verliehen. Zudem weist das Schalungssystem bei miteinander verklebten vertikalen Blechmaterialstreifen 51, 52 eine zusätzlich Sicherheit vor umläufigem Wasser auf.

Figur 3 zeigt eine seitliche Ansicht einer weiteren Ausführungsform eines erfindungsgemäßen Schalungselements S1A. Zwischen der ersten Oberfläche 4a des horizontalen Blechmaterialstreifens 4 und dem geschlitzten Schalungsteil 3 ist eine schlitzartige Aussparung 61 vorgesehen, wobei die schlitzartige Aussparung 61 sich ausgehend von dem der zweiten Oberfläche 5b des vertikalen Blechmaterialstreifens 5 abgewandten Rand Rb des geschlitzten Schalungsteils 3 über rund 25% der horizontalen Ausdehnung TG des geschlitzten Schalungsteils 3 erstreckt.

Daneben ist zwischen der ersten Oberfläche 4a des horizontalen Blechmaterialstreifens 4 und dem oberen Schalungsteil 2 eine schlitzartige Aussparung 62 vorgesehen, wobei die schlitzartige Aussparung 62 sich ausgehend von dem der ersten Oberfläche 5a des vertikalen Blechmaterialstreifens 5 abgewandten Rand Ra des oberen Schalungsteils 2 über rund 25% der horizontalen Ausdehnung TO des oberen Schalungsteils 2 erstreckt.

Durch die schlitzartigen Aussparungen 61, 62 können in besonders einfacher und vorteilhafter Weise weitere standartisierte Schalungselemente angeschlossen werden, wodurch die Abschalung der Boden-/Deckplatte über deren gesamtes Ausmaß in Abhängigkeit von der konkreten Einbausituation unterbrechungslos und durchgehend dicht in beide Richtungen fortgeführt werden kann.

Ein solches, standartisiertes Schalungselement, mit dessen Hilfe die Abschalung der Boden-/Deckplatte fortgeführt werden kann, ist in der Figur 4 gezeigt. Das Anschlussschalungselement S3 weist ein unteres Anschlussschalungsteil S31, ein oberes Anschlussschalungsteil S32 und einen als flächige Wassersperre ausgebildeten, horizontalen Blechmaterialstreifen S34 auf.

Die Anschlussschalungsteile S31, S32 bestehen aus einer Quer- und Längsstäbe umfassenden Gittermatte und jeweils einem zwischen den Quer- und Längsstäben der Gittermatte eingeschweißten Streckmetallblech.

Das untere Anschlussschalungsteil S31 und das obere Anschlussschalungsteil S32 sind in einer gemeinsamen Ebene angeordnet. Der horizontale Blechmaterialstreifen S34 ist so zwischen den Anschlussschalungsteilen S31, S32 angeordnet, dass er im wesentlichen senkrecht zu der Ebene der Anschlussschalungsteile S31, S32 ausgerichtet ist und dabei eine erste Oberfläche S34a des horizontalen Blechmaterialstreifens dem oberen Anschlussschalungsteil S32 zugewandt ist und eine zweite Oberfläche S34b des horizontalen Blechmaterialstreifens dem unteren Anschlussschalungsteil S31 zugewandt ist. Der horizontale Blechmaterialstreifen S34 ragt beidseitig über die Ebene der Anschlussschalungsteile S31, S32 hinaus.

Das obere Anschlussschalungsteil S32 ist mit der ersten Oberfläche S34a des horizontalen Blechmaterialstreifens verschweißt und das untere Anschlussschalungsteil S31 ist mit der zweiten Oberfläche S34b des horizontalen Blechmaterialstreifens verschweißt.

Zwischen der ersten Oberfläche S34a des horizontalen Blechmaterialstreifens und dem oberen Anschlussschalungsteil S32 sind zwei schlitzartige Aussparungen S36, S37 vorgesehen, wobei die schlitzartige Aussparung S36 sich ausgehend von einem vertikal orientierten Rand S3R des oberen Anschlussschalungsteil S32 über rund 15% der horizontalen Ausdehnung S3T des oberen Anschlussschalungsteils S32 erstreckt, und sich die schlitzartige Aussparung S37 ausgehend von einem vertikal orientierten Rand S3A des oberen Anschlussschalungsteil S32 über rund 15% der horizontalen Ausdehnung S3T des oberen Anschlussschalungsteils S32 erstreckt.

Wie in Figur 5 gezeigt können das in der Figur 3 dargestellte Schalungselement S1A und das in Figur 4 gezeigte Anschlussschalungselement S3 so in Richtung der beiden Pfeile aufeinander zubewegt werden, dass der horizontale Blechmaterialstreifen 4 des Schalungselements S1A in die schlitzartige Aussparung S36 des Anschlussschalungselements S3 eingreift und der horizontale Blechmaterialstreifen S34 des Anschlussschalungselements S3 in die schlitzartige Aussparung 61 des Schalungselements S1A eingreift.

Dadurch kommt eine Oberfläche des horizontalen Blechmaterialstreifens 4 des Schalungselements S1A mit einer Oberfläche des horizontalen Blechmaterialstreifens S34 des Anschlussschalungselements S3 in Kontakt. Da die Blechmaterialstreifen wiederum mit einer entsprechenden Beschichtung versehen sind, werden das Schalungselement S1A und das Anschlussschalungselement S3 fest miteinander verklebt. Dadurch wird dem gesamten Schalungssystem zusätzliche Stabilität verliehen. Zudem weist das Schalungssystem bei miteinander verklebten horizontalen Blechmaterialstreifen 4, S34 eine zusätzlich Sicherheit vor umläufigem Wasser auf.

Durch die Verwendung von mehreren zusätzlichen Anschlussschalungselementen S3 ist auf sehr einfache Weise eine Vergrößerung des Schalungssystems durch Anschluss standartisierter Schalungselemente sowohl für die Abschalung des sich in vertikaler Richtung relativ zum Versprung auf niedrigerem Niveau befindlichen Abschnitts der Boden-/Deckenplatte wie auch für die Abschalung des sich in vertikaler Richtung relativ zum Versprung auf höherem Niveau befindlichen Abschnitts der Boden-/Deckenplatte möglich. Wie in Figur 6 gezeigt kann das Schalungssystem sowohl auf dem niedrigeren Niveau des Schalungselements S1A als auch auf dem in vertikaler Richtung relativ zum Versprung höheren Niveau des Schalungselements S2A durch Anschluss von Anschlussschalungselementen S3 jeweils in horizontaler Richtung weitergeführt werden.

### Bezugszeichenliste

- 1: unteres Schalungsteil
- 2: oberes Schalungsteil
- 3: geschlitztes Schalungsteil
- 4: horizontaler Blechmaterialstreifen
- 4a, 4b: erste und zweite Oberfläche des horizontalen Blechmaterialstreifens 4
- 5: vertikaler Blechmaterialstreifen
- 5a, 5b: erste und zweite Oberfläche des vertikalen Blechmaterialstreifens 5
- 51: vertikaler Blechmaterialstreifen
- 51b: zweite Oberfläche des vertikalen Blechmaterialstreifens 51
- 52: vertikaler Blechmaterialstreifen
- 52b: zweite Oberfläche des vertikalen Blechmaterialstreifens 52
- 6, 61, 62: schlitzartige Aussparung
- S36, S37: schlitzartige Aussparung
- S61, S62: schlitzartige Aussparung
- S, S1A, S2A: Schalungselement
- S1: erstes Schalungselement
- S2: zweites Schalungselement
- S3: Anschlussschalungselement
- S31: unteres Anschlussschalungsteil
- S32: oberes Anschlussschalungsteil
- S34: horizontaler Blechmaterialstreifen
- S34a: dem oberen Anschlussschalungsteil zugewandte erste Oberfläche des horizontalen Blechmaterialstreifens S34
- S34b: dem unteren Anschlussschalungsteil zugewandte zweite Oberfläche des horizontalen Blechmaterialstreifens S34
- T: Ausdehnung des geschlitzten Schalungsteils in vertikaler Richtung
- TG: horizontale Ausdehnung des geschlitzten Schalungsteils
- TV: Teilbereich der Ausdehnung des geschlitzten Schalungsteils in vertikaler Richtung
- TO: horizontale Ausdehnung des oberen Schalungsteils
- R: der ersten Oberfläche des horizontalen Blechmaterialstreifens abgewandter Rand des geschlitzten Schalungsteils
- Ra: der ersten Oberfläche des vertikalen Blechmaterialstreifens abgewandter Rand des oberen Schalungsteils
- S3R, S3A: vertikal orientierter Rand des oberen Anschlussschalungsteils

## Patentansprüche

1. Schalungselement (S) für den Betonbau, umfassend ein unteres Schalungsteil (1), ein oberes Schalungsteil (2), ein geschlitztes Schalungsteil (3), einen als flächige Wassersperre ausgebildeten, horizontalen Blechmaterialstreifen (4) und einen als flächige Wassersperre ausgebildeten, vertikalen Blechmaterialstreifen (5),
wobei das untere Schalungsteil (1), das obere Schalungsteil (2) und das geschlitzte Schalungsteil (3) in einer gemeinsamen Ebene angeordnet sind,
wobei der horizontale Blechmaterialstreifen (4) so zwischen den Schalungsteilen (1, 2, 3) angeordnet ist, dass er im wesentlichen senkrecht zu der Ebene der Schalungsteile (1, 2, 3) ausgerichtet ist und dabei eine erste Oberfläche (4a) des horizontalen Blechmaterialstreifens dem oberen Schalungsteil (2) und dem geschlitzten Schalungsteil (3) zugewandt ist und eine zweite Oberfläche (4b) des horizontalen Blechmaterialstreifens dem unteren Schalungsteil (1) zugewandt ist und der horizontale Blechmaterialstreifen (4) beidseitig über die Ebene der Schalungsteile (1, 2, 3) hinausragt,
wobei das obere Schalungsteil (2) und das geschlitzte Schalungsteil (3) fest mit der ersten Oberfläche (4a) des horizontalen Blechmaterialstreifens verbunden sind und das untere Schalungsteil (1) fest mit der zweiten Oberfläche (4b) des horizontalen Blechmaterialstreifens verbunden ist,
wobei der vertikale Blechmaterialstreifen (5) so zwischen dem oberen Schalungsteil (2) und dem geschlitzten Schalungsteil (3) angeordnet ist, dass er im wesentlichen senkrecht zu der Ebene der Schalungsteile (1, 2, 3) ausgerichtet ist und dabei eine erste Oberfläche (5a) des vertikalen Blechmaterialstreifens dem oberen Schalungsteil (2) zugewandt ist und eine zweite Oberfläche (5b) des vertikalen Blechmaterialstreifens dem geschlitzten Schalungsteil (3) zugewandt ist und der vertikale Blechmaterialstreifen (5) beidseitig über die Ebene der Schalungsteile (1, 2, 3) hinausragt,
wobei das obere Schalungsteil (2) fest mit der ersten Oberfläche (5a) des vertikalen Blechmaterialstreifens verbunden ist und das geschlitzte Schalungsteil (3) über einen, sich ausgehend von der ersten Oberfläche (4a) des horizontalen Blechmaterialstreifens (4) erstreckenden Teilbereich (TV) seiner Ausdehnung (T) in vertikaler Richtung fest mit der zweiten Oberfläche (5b) des vertikalen Blechmaterialstreifens (5) verbunden ist,
wobei der horizontale Blechmaterialstreifen (4) und der vertikale Blechmaterialstreifen (5) senkrecht zueinander angeordnet sind und fest miteinander verbunden sind,
wobei zwischen der zweiten Oberfläche (5b) des vertikalen Blechmaterialstreifens (5) und dem geschlitzten Schalungsteil (3) eine schlitzartige Aussparung (6) vorgesehen ist, wobei die schlitzartige Aussparung (6) sich ausgehend von dem der ersten Oberfläche (4a) des horizontalen Blechmaterialstreifens (4) abgewandten Rand (R) des geschlitzten Schalungsteils (3) über zumindest 3% der vertikalen Ausdehnung (T) des geschlitzten Schalungsteils (3) erstreckt.

2. Schalungselement (S) nach Anspruch 1, **dadurch gekennzeichnet, dass** die Schalungsteile (1, 2, 3) an den Blechmaterialstreifen (4, 5) angeschweißt sind.

3. Schalungselement (S) nach einem der Ansprüche 1 und 2, **dadurch gekennzeichnet, dass** die Schalungsteile (1, 2, 3) jeweils eine Quer- und Längsstäbe umfassende Gittermatte und jeweils ein zwischen den Quer- und Längsstäben der Gittermatte eingeschweißtes durchbrochenes Metallblech umfassen.

4. Schalungselement (S) nach Anspruch 3, **dadurch gekennzeichnet, dass** es sich bei dem durchbrochenen Metallblech um ein Streckmetall- oder ein Lochblech handelt.

5. Schalungselement (S) nach einem der Ansprüche 1 bis 4, **dadurch gekennzeichnet, dass** zumindest ein Blechmaterialstreifen (4, 5) auf seiner ersten und/oder zweiten Oberfläche zumindest teilweise, bevorzugt vollflächig, mit einer Dichtungsbeschichtung versehen ist.

6. Schalungselement (S) nach einem der Ansprüche 1 bis 5, **dadurch gekennzeichnet, dass** die Dichtungsbeschichtung eine Klebstoffschicht zur Befestigung an dem Blechmaterialstreifen (4, 5) aufweist.

7. Schalungselement (S) nach einem der Ansprüche 1 bis 6, **dadurch gekennzeichnet, dass** die Dichtungsbeschichtung aus Butyl-Kautschuk, aus Bentonit, aus Bitumen-Kautschuk, aus einem Schmelzkleber oder aus einer Mischung dieser Materialien besteht.

8. Schalungselement (S) nach einem der Ansprüche 1 bis 7, **dadurch gekennzeichnet, dass** die Dichtungsbeschichtung eine Dicke zwischen 0,1 mm und 5 mm aufweist, bevorzugt eine Dicke zwischen 0,15 mm und 3 mm, besonders bevorzugt eine Dicke zwischen 0,2 mm und 2 mm, insbesondere bevorzugt eine Dicke zwischen 0,5 mm und 1,5 mm, ganz besonders bevorzugt eine Dicke von rund 1 mm aufweist.

9. Schalungselement (S) nach einem der Ansprüche 1 bis 8, **dadurch gekennzeichnet, dass** die schlitzartige Aussparung (6) sich ausgehend von dem der ersten Oberfläche (4a) des horizontalen Blechmaterialstreifens (4) abgewandten Rand (R) des geschlitzten Schalungsteils (3) über zumindest 10% der vertikalen Ausdehnung (T) des geschlitzten Schalungsteils (3) erstreckt, bevorzugt über zumindest 25%, besonders bevorzugt über zumindest 50%.

10. Schalungselement (S1A) nach einem der Ansprüche 1 bis 9, **dadurch gekennzeichnet, dass** zwischen der ersten Oberfläche (4a) des horizontalen Blechmaterialstreifens (4) und dem geschlitzten Schalungsteil (3) eine schlitzartige Aussparung (61) vorgesehen ist, wobei die schlitzartige Aussparung (61) sich ausgehend von dem der zweiten Oberfläche (5b) des vertikalen Blechmaterialstreifens (5) abgewandten Rand (Rb) des geschlitzten Schalungsteils (3) über maximal 50% der horizontalen Ausdehnung (TG) des geschlitzten Schalungsteils (3) erstreckt.

11. Schalungselement (S1A) nach einem der Ansprüche 1 bis 10, **dadurch gekennzeichnet, dass** zwischen der ersten Oberfläche (4a) des horizontalen Blechmaterialstreifens (4) und dem oberen Schalungsteil (2) eine schlitzartige Aussparung (62) vorgesehen ist, wobei die schlitzartige Aussparung (62) sich ausgehend von dem der ersten Oberfläche (5a) des vertikalen Blechmaterialstreifens (5) abgewandten Rand (Ra) des oberen Schalungsteils (2) über maximal 50% der horizontalen Ausdehnung (TO) des oberen Schalungsteils (2) erstreckt.

12. Schalungssystem für den Betonbau umfassend zumindest ein erstes Schalungselement (S1) nach einem der Ansprüche 1 bis 11 und zumindest ein zweites Schalungselement (S2) nach einem der Ansprüche 1 bis 11,
**dadurch gekennzeichnet, dass**
das erste Schalungselement (S1) und das zweite Schalungselement (S2) so zueinander angeordnet sind, dass der vertikale Blechmaterialstreifen (51) des ersten Schalungselements (S1) in die schlitzartige Aussparung (62) des zweiten Schalungselements (S2) eingreift und der vertikale Blechmaterialstreifen (52) des zweiten Schalungselements (S2) in die schlitzartige Aussparung (61) des ersten Schalungselements (S1) eingreift,
wobei die zweite Oberfläche (51b) des vertikalen Blechmaterialstreifens (51) des ersten Schalungselements (S1) mit der zweiten Oberfläche (52b) des vertikalen Blechmaterialstreifens (52) des zweiten Schalungselements (S2) in Kontakt steht.

13. Schalungssystem nach Anspruch 12, **dadurch gekennzeichnet, dass** zumindest ein Anschlussschalungselement (S3) vorgesehen ist, wobei das Anschlussschalungselement (S3) ein unteres Anschlussschalungsteil (S31), ein oberes Anschlussschalungsteil (S32) und einen als flächige Wassersperre ausgebildeten, horizontalen Blechmaterialstreifen (S34) aufweist,
wobei das untere Anschlussschalungsteil (S31) und das obere Anschlussschalungsteil (S32) in einer gemeinsamen Ebene angeordnet sind,
wobei der horizontale Blechmaterialstreifen (S34) so zwischen den Anschlussschalungsteilen (S31, S32) angeordnet ist, dass er im wesentlichen senkrecht zu der Ebene der Anschlussschalungsteile (S31, S32) ausgerichtet ist und dabei eine erste Oberfläche (S34a) des horizontalen Blechmaterialstreifens dem oberen Anschlussschalungsteil (S32) zugewandt ist und eine zweite Oberfläche (S34b) des horizontalen Blechmaterialstreifens dem unteren Anschlussschalungsteil (S31) zugewandt ist und der horizontale Blechmaterialstreifen (S34) beidseitig über die Ebene der Anschlussschalungsteile (S31, S32) hinausragt,
wobei das obere Anschlussschalungsteil (S32) fest mit der ersten Oberfläche (S34a) des horizontalen Blechmaterialstreifens verbunden ist und das untere Anschlussschalungsteil (S31) fest mit der zweiten Oberfläche (S34b) des horizontalen Blechmaterialstreifens verbunden ist,
wobei zwischen der ersten Oberfläche (S34a) des horizontalen Blechmaterialstreifens und dem oberen Anschlussschalungsteil (S32) zumindest eine schlitzartige Aussparung (S36) vorgesehen ist, wobei die schlitzartige Aussparung (S36) sich ausgehend von einem vertikal orientierten Rand (S3R) des oberen Anschlussschalungsteil (S32) über maximal 10% der horizontalen Ausdehnung (S3T) des oberen Anschlussschalungsteil (S32) erstreckt,
wobei das zumindest eine erste Schalungselement (S1A) zwischen der ersten Oberfläche (4a) des horizontalen Blechmaterialstreifens (4) und dem geschlitzten Schalungsteil (3) oder dem oberen Schalungsteil (2) eine schlitzartige Aussparung (61, 62) aufweist, wobei die schlitzartige Aussparung (61, 62) sich ausgehend von dem einer Oberfläche (5a, 5b) des vertikalen Blechmaterialstreifens (5) abgewandten Rand (Ra, Rb) des geschlitzten Schalungsteils (3) oder des oberen Schalungsteils (2) über maximal 50% der horizontalen Ausdehnung (TG, TO) des geschlitzten Schalungsteils (3) oder des oberen Schalungsteils (2) erstreckt,
wobei das erste Schalungselement (S1A) und das Anschlussschalungselement (S3) so zueinander angeordnet sind, dass der horizontale Blechmaterialstreifen (4) des ersten Schalungselements (S1A) in die schlitzartige Aussparung (S36) des Anschlussschalungselements (S3) eingreift und der horizontale Blechmaterialstreifen (S34) des Anschlussschalungselements (S3) in die schlitzartige Aussparung (61) des ersten Schalungselements (S1A) eingreift,
wobei eine Oberfläche des horizontalen Blechmaterialstreifens (4) des ersten Schalungselements (S1A) mit einer Oberfläche des horizontalen Blechmaterialstreifens (S34) des Anschlussschalungselements (S3) in Kontakt steht.

## Claims

1. Formwork element (S) for concrete construction, comprising a lower formwork part (1), an upper formwork part (2), a slotted formwork part (3), a horizontal sheet metal material strip (4) designed as a flat water barrier, and a vertical sheet metal material strip (5) designed as a flat water barrier,
wherein the lower formwork part (1), the upper formwork part (2) and the slotted formwork part (3) are arranged in a common plane,
wherein the horizontal sheet metal material strip (4) is arranged between the formwork parts (1, 2, 3) in such a way as to be aligned essentially perpendicular to the plane of the formwork parts (1, 2, 3), wherein a first surface (4a) of the horizontal sheet metal material strip faces the upper formwork part (2) and the slotted formwork part (3), and a second surface (4b) of the horizontal sheet metal material strip faces the lower formwork part (1), and the horizontal sheet metal material strip (4) protrudes over the plane of the formwork parts (1, 2, 3) on both sides,
wherein the upper formwork part (2) and the slotted formwork part (3) are firmly connected with the first surface (4a) of the horizontal sheet metal material strip, and the lower formwork part (1) is firmly connected with the second surface (4b) of the horizontal sheet metal material strip,
wherein the vertical sheet metal material strip (5) is arranged between the upper formwork part (2) and the slotted framework part (3) in such a way as to be essentially perpendicularly aligned to the plane of the formwork parts (1, 2, 3), wherein a first surface (5a) of the vertical sheet metal material strip faces the upper formwork part (2) and a second surface (5b) of the vertical sheet metal material strip faces the slotted formwork part (3), and the vertical sheet metal material strip (5) protrudes over the plane of the formwork parts (1, 2, 3) on both sides,
wherein the upper formwork part (2) is firmly connected with the first surface (5a) of the vertical sheet metal material strip, and the slotted formwork part (3) is rigidly connected with the second surface (5b) of the vertical sheet metal material strip (5) by way of a partial area (TV) of its expansion (T) that extends in a vertical direction proceeding from the first surface (4a) of the horizontal sheet metal material strip (4),
wherein the horizontal sheet metal material strip (4) and the vertical sheet metal material strip (5) are arranged perpendicular to each other, and are firmly connected with each other,
wherein a slot-like recess (6) is provided between the second surface (5b) of the vertical sheet metal material strip (5) and the slotted formwork part (3), wherein the slot-like recess (6) proceeds from the edge (R) of the slotted formwork part (3) facing away from the first surface (4a) of the horizontal sheet material strip (4) to extend over at least 3% of the vertical expansion (T) of the slotted formwork part (3).

2. Formwork element (S) according to claim 1, **characterized in that** the formwork parts (1, 2, 3) are welded to the sheet metal material strips (4, 5).

3. Formwork element (S) according to one of claims 1 and 2, **characterized in that** the formwork parts (1, 2, 3) each comprise a respective grid mat having transverse and longitudinal bars and a respective openwork metal sheet welded between the transverse and longitudinal bars of the grid mat.

4. Formwork element (S) according to claim 3, **characterized in that** the openwork metal sheet is an expanded metal or a perforated sheet.

5. Formwork element (S) according to one of claims 1 to 4, **characterized in that** the first and/or second surface of at least one sheet metal material strip (4, 5) is provided at least partially, preferably completely, with a sealing coating.

6. Formwork element (S) according to one of claims 1 to 5, **characterized in that** the sealing coating comprises an adhesive layer to be fastened to the sheet metal material strip (4, 5).

7. Formwork element (S) according to one of claims 1 to 6, **characterized in that** the sealing coating consists of butyl-rubber, bentonite, bitumen-rubber, a hot-melt adhesive, or a mixture of these materials.

8. Formwork element (S) according to one of claims 1 to 7, **characterized in that** the sealing coating comprises a thickness of between 0.1 mm and 5 mm, preferably a thickness of between 0.15 mm and 3 mm, especially preferably a thickness of between 0.2 mm and 2 mm, particularly preferably a thickness of between 0.5 mm and 1.5 mm, and very especially preferably a thickness of roughly 1 mm.

9. Formwork element (S) according to one of claims 1 to 8, **characterized in that** the slot-like recess (6) proceeds from the edge (R) of the slotted formwork part (3) facing away from the first surface (4a) of the horizontal sheet metal material strip (4) to extend over at least 10% of the vertical expansion (T) of the slotted formwork part (3), preferably over at least 25%, especially preferably over at least 50%.

10. Formwork element (S1A) according to one of claims 1 to 9, **characterized in that** a slot-like recess (61) is provided between the first surface (4a) of the horizontal sheet metal material strip (4) and the slotted formwork part (3), wherein the slot-like recess (61) proceeds from the edge (Rb) of the slotted formwork part (3) facing away from the second surface (5b) of the vertical sheet metal material strip (5) to extend over at most 50% of the horizontal expansion (TG) of the slotted formwork part (3).

11. Formwork element (S1A) according to one of claims 1 to 10, **characterized in that** a slot-like recess (62) is provided between the first surface (4a) of the horizontal sheet metal material strip (4) and the upper formwork part (2), wherein the slot-like recess (62) proceeds from the edge (Ra) of the upper formwork part (2) facing away from the first surface (5a) of the vertical sheet metal material strip (5) to extend over at most 50% of the horizontal expansion (TO) of the upper formwork part (2).

12. Formwork system for concrete construction comprising at least a first formwork element (S1) according to one of claims 1 to 11 and at least a second formwork element (S2) according to one of claims 1 to 11,
**characterized in that**
the first formwork element (S1) and the second formwork element (S2) are arranged relative to each other in such a way that the vertical sheet metal material strip (51) of the first formwork element (S1) engages into the slot-like recess (62) of the second formwork element (S2), and the vertical sheet metal material strip (52) of the second formwork element (S2) engages into the slot-like recess (61) of the first formwork element (S1),
wherein the second surface (51b) of the vertical sheet metal material strip (51) of the first formwork element (S1) is in contact with the second surface (52B) of the vertical sheet metal material strip (52) of the second formwork element (S2).

13. Formwork system according to claim 12, **characterized in that** at least one connecting formwork element (S3) is provided, wherein the connecting formwork element (S3) comprises a lower connecting formwork part (S31), an upper connecting formwork part (S32), and a horizontal sheet metal material strip (S34) designed as a flat water barrier,
wherein the lower connecting formwork part (S31) and the upper connecting formwork part (S32) are arranged in a common plane,
wherein the horizontal sheet metal material strip (S34) is arranged between the connecting formwork parts (S31, S32) in such a way that it is essentially perpendicularly aligned to the plane of the connecting formwork parts (S31, S32), wherein a first surface (S34a) of the horizontal sheet metal material strip faces the upper connecting formwork part (S32) and a second surface (S34b) of the horizontal sheet metal material strip faces the lower connecting formwork part (S31), and the horizontal sheet metal material strip (S34) protrudes over the plane of the connecting formwork parts (S31, S32) on both sides,
wherein the upper connecting formwork part (S32) is firmly connected with the first surface (S34a) of the horizontal sheet metal material strip, and the lower connecting formwork part (S31) is firmly connected with the second surface (S34b) of the horizontal sheet metal material strip,
wherein at least one slot-like recess (S36) is provided between the first surface (S34a) of the horizontal sheet metal material strip and the upper connecting formwork part (S32), wherein the slot-like recess (S36) proceeds from a vertically oriented edge (S3R) of the upper connecting formwork part (S32) to extend over at most 10% of the horizontal expansion (S3T) of the upper connecting formwork part (S32),
wherein the at least one first formwork element (S1A) comprises a slot-like recess (61, 62) between the first surface (4a) of the horizontal sheet metal material strip (4) and the slotted formwork part (3) or the upper formwork part (2), wherein the slot-like recess (61, 62) proceeds from the edge (Ra, Rb) of the slotted formwork part (3) or the upper formwork part (2) facing away from a surface (5a, 5b) of the vertical sheet metal material strip (5) to extend over at most 50% of the horizontal expansion (TG, TO) of the slotted formwork part (3) or the upper formwork part (2),
wherein the first formwork element (S1A) and the connecting formwork element (S3) are arranged relative to each other in such a way that the horizontal sheet metal material strip (4) of the first formwork element (S1A) engages into the slot-like recess (S36) of the connecting formwork element (S3), and the horizontal sheet metal material strip (S34) of the connecting formwork element (S3) engages into the slot-like recess (61) of the first formwork element (S1A),
wherein a surface of the horizontal sheet metal material strip (4) of the first formwork element (S1A) is in contact with a surface of the horizontal sheet metal material strip (S34) of the connecting formwork element (S3).

## Revendications

1. Élément de coffrage (5), destiné à la construction en béton, comprenant une pièce de coffrage (1) inférieure, une pièce de coffrage (2) supérieure, une pièce de coffrage (3) fendue, une bande de matériau (4) en tôle horizontale, conçue sous la forme d'une barrière à l'eau plane et une bande de matériau (5) en tôle verticale, conçue sous la forme d'une barrière à l'eau plane,
la pièce de coffrage (1) inférieure, la pièce de coffrage (2) supérieure et la pièce de coffrage (3) fendue étant placées dans un plan commun,
la bande de matériau (4) en tôle horizontale étant placée entre les pièces de coffrage (1, 2, 3), de telle sorte qu'elle soit orientée sensiblement à la perpendiculaire du plan des pièces de coffrage (1, 2, 3) et qu'une première surface (4a) de la bande de matériau en tôle horizontale fasse face à la pièce de coffrage (2) supérieure et à la pièce de coffrage (3) fendue et qu'une deuxième surface (4b) de la bande de matériau en tôle horizontale fasse face à la pièce de coffrage (1) inférieure et que la bande de matériau (4) en tôle horizontale saillisse de part et d'autre au-delà du plan des pièces de coffrage (1, 2, 3),
la pièce de coffrage (2) supérieure et la pièce de coffrage (3) fendue étant reliées fixement avec la première surface (4a) de la bande de matériau en tôle horizontale et la pièce de coffrage (1) inférieure étant reliée fixement avec la deuxième surface (4b) de la bande de matériau en tôle horizontale,
la bande de matériau (5) en tôle verticale étant placée entre la pièce de coffrage (2) supérieure et la pièce de coffrage (3) fendue, de telle sorte qu'elle soit orientée sensiblement à la perpendiculaire du plan des pièces de coffrage (1, 2, 3) et qu'une première surface (5a) de la bande de matériau en tôle verticale fasse face à la pièce de coffrage supérieure (2) et qu'une deuxième surface (5b) de la bande de matériau en tôle verticale fasse face à la pièce de coffrage (3) fendue et que la bande de matériau (5) en tôle verticale saillisse de part et d'autre au-delà du plan des pièces de coffrage (1, 2, 3),
la pièce de coffrage (2) supérieure étant fixement reliée avec la première surface (5a) de la bande de matériau en tôle verticale et la pièce de coffrage (3) fendue étant fixement reliée avec la deuxième surface (5b) de la bande de matériau (5) en tôle verticale par l'intermédiaire d'une zone partielle (TV) de son extension (T) qui s'étend à partir de la première surface (4a) de la bande de matériau (4) en tôle horizontale dans la direction verticale,,
la bande de matériau (4) en tôle horizontale et la bande de matériau (5) en tôle verticale étant placées à la perpendiculaire l'une de l'autre, et étant fixement reliées l'une avec l'autre,
entre la deuxième surface (5b) de la bande de matériau (5) en tôle verticale et la pièce de coffrage (3) fendue étant prévue une encoche (6) en forme de fente, l'encoche (6) en forme de fente s'étendant à partir du bord (R) de la pièce de coffrage (3) fendue qui est opposé à la première surface (4a) de la bande de matériau (4) en tôle horizontale sur au moins 3 % de l'extension (T) verticale de la pièce de coffrage (3) fendue.

2. Élément de coffrage (S) selon la revendication 1, **caractérisé en ce que** les pièces de coffrage (1, 2, 3) sont soudées sur les bandes de matériau (4, 5) en tôle.

3. Élément de coffrage (S) selon l'une quelconque des revendications 1 et 2, **caractérisé en ce que** les pièces de coffrage (1, 2, 3) comprennent chacune une natte de treillis comprenant des barres transversales et longitudinales et chacune une tôle métallique ajourée, soudée entre les barres transversales et longitudinales de la natte de treillis.

4. Élément de coffrage (S) selon la revendication 3, **caractérisé en ce que** la tôle métallique ajourée est une tôle en métal déployé ou une tôle métallique perforée.

5. Élément de coffrage (S) selon l'une quelconque des revendications 1 à 4, **caractérisé en ce que** sur sa première et / ou sur sa deuxième surface, au moins une bande de matériau (4, 5) en tôle est munie au moins partiellement, de préférence à pleine surface d'un revêtement d'étanchéité.

6. Élément de coffrage (S) selon l'une quelconque des revendications 1 à 5, **caractérisé en ce que** le revêtement d'étanchéité comporte une couche de matière adhésive, destinée à être fixée sur la bande de matériau (4, 5) en tôle.

7. Élément de coffrage (S) selon l'une quelconque des revendications 1 à 6, **caractérisé en ce que** le revêtement d'étanchéité est constitué de caoutchouc de butyle, de bentonite, de caoutchouc de bitume, d'un adhésif thermofusible ou d'un mélange desdits matériaux.

8. Élément de coffrage (S) selon l'une quelconque des revendications 1 à 7, **caractérisé en ce que** le revêtement d'étanchéité présente une épaisseur comprise entre 0,1 mm et 5 mm, de préférence une épaisseur comprise entre 0,15 mm et 3 mm, de manière particulièrement préférentielle, une épaisseur comprise entre 0,2 mm et 2 mm, notamment de préférence, une épaisseur comprise entre 0,5 mm et 1,5 mm, de manière tout particulièrement préférentielle, une épaisseur d'environ 1 mm.

9. Élément de coffrage (S) selon l'une quelconque des revendications 1 à 8, **caractérisé en ce que** l'encoche (6) en forme de fente s'étend à partir du bord (R) de la pièce de coffrage (3) fendue qui est opposé à la première surface (4a) de la bande de matériau (4) en tôle horizontale sur au moins 10 %, de préférence sur au moins 25 %, de manière particulièrement préférentielle, sur au moins 50 % de l'extension (T) verticale de la pièce de coffrage (3) fendue.

10. Élément de coffrage (S1A) selon l'une quelconque des revendications 1 à 9, **caractérisé en ce qu'**entre la première surface (4a) de la bande de matériau (4) en tôle horizontale et la pièce de coffrage (3) fendue, il est prévu une encoche (61) en forme de fente, l'encoche (61) en forme de fente s'étendant à partir du bord (Rb) de la pièce de coffrage fendue qui est opposé à la deuxième surface (5b) de la bande de matériau (5) en tôle verticale sur un maximum de 50 % de l'extension (TG) horizontale de la pièce de coffrage (3) fendue.

11. Élément de coffrage (S1A) selon l'une quelconque des revendications 1 à 10, **caractérisé en ce qu'**entre la première surface (4a) de la bande de matériau (4) en tôle horizontale et la pièce de coffrage (2) supérieure, il est prévu une encoche (62) en forme de fente, l'encoche (62) en forme de fente s'étendant à partir du bord (Ra) de la pièce de coffrage (2) supérieure qui est opposé à la première surface (5a) de la bande de matériau (5) en tôle verticale sur un maximum de 50 % de l'extension (TO) horizontale de la pièce de coffrage (2) supérieure.

12. Système de coffrage, destiné à la construction en béton, comprenant au moins un premier élément de coffrage (S1) selon l'une quelconque des revendications 1 à 11 et au moins un deuxième élément de coffrage (S2) selon l'une quelconque des revendications 1 à 11,
**caractérisé en ce que**
le premier élément de coffrage (S1) et le deuxième élément de coffrage (S2) sont placés l'un par rapport à l'autre de telle sorte que la bande de matériau (51) en tôle verticale du premier élément de coffrage (S1) s'engage dans l'encoche (62) en forme de fente du deuxième élément de coffrage (S2) et que la bande de matériau (52) en tôle verticale du deuxième élément de coffrage (S2) s'engage dans l'encoche (61) en forme de fente du premier élément de coffrage (S1),
la deuxième surface (51b) de la bande de matériau (51) en tôle verticale du premier élément de coffrage (S1) étant en contact avec la deuxième surface (52b) de la bande de matériau (52) en tôle verticale du deuxième élément de coffrage (S2).

13. Système de coffrage selon la revendication 12, **caractérisé en ce qu'**il est prévu au moins un élément de coffrage (S3) de raccordement, l'élément de coffrage (S3) de raccordement comportant une pièce de coffrage (S31) de raccordement inférieure, une pièce de coffrage (S32) de raccordement supérieure et une bande de matériau (S34) en tôle horizontale, conçue sous la forme d'une barrière à l'eau plane,
la pièce de coffrage (S31) de raccordement inférieure et la pièce de coffrage (S32) de raccordement supérieure étant placées dans un plan commun,
la bande de matériau (S34) en tôle horizontale étant placée entre les pièces de coffrage (S31, S32) de raccordement de telle sorte qu'elle soit orientée sensiblement à la perpendiculaire du plan des pièces de coffrage (S31, S32) de raccordement et qu'une première surface (534a) de la bande de matériau en tôle horizontale fasse face à la pièce de coffrage (S32) de raccordement supérieure et qu'une deuxième surface (534b) de la bande de matériau en tôle horizontale fasse face à la pièce de coffrage (S31) de raccordement inférieure et que la bande de matériau (S34) en tôle horizontale saillisse de part et d'autre au-delà du plan des pièces de coffrage (S31, S32) de raccordement,
la pièce de coffrage (S32) de raccordement supérieure étant fixement reliée avec la première surface (S34a) de la bande de matériau en tôle horizontale et la pièce de coffrage (S31) de raccordement inférieure étant fixement reliée avec la deuxième surface (S34b) de la bande de matériau en tôle horizontale,
entre la première surface (S34a) de la bande de matériau en tôle horizontale et la pièce de coffrage (S32) de raccordement supérieure étant prévu au moins une encoche (S36) en forme de fente, l'encoche (S36) en forme de fente s'étendant à partir d'un bord (S3R) orienté à la verticale de la pièce de coffrage (S32) de raccordement supérieure sur un maximum de 10 % de l'extension (S3T) horizontale de la pièce de coffrage (S32) de raccordement supérieure,
l'au moins un premier élément de coffrage (S1A) comportant entre la première surface (4a) de la bande de matériau (4) en tôle horizontale et la pièce de coffrage (3) fendue ou la pièce de coffrage (2) supérieure une encoche (61, 62) en forme de fente, l'encoche (61, 62) en forme de fente s'étendant à partir du bord (Ra, Rb) de la pièce de coffrage (3) fendue ou de la pièce de coffrage (2) supérieure qui est opposé à une surface (5a, 5b) de la bande de matériau (5) en tôle verticale sur un maximum de 50 % de l'extension (TG, TO) horizontale de la pièce de coffrage (3) fendue ou de la pièce de coffrage (2) supérieure,
le premier élément de coffrage (S1A) et l'élément de coffrage (S3) de raccordement étant placés l'un par rapport à l'autre de telle sorte que la bande de matériau (4) en tôle horizontale du premier élément de coffrage (S1A) s'engage dans l'encoche (S36) en forme de fente de l'élément de coffrage (S3) de raccordement et que la bande de matériau en tôle (S34) horizontale de l'élément de coffrage (S3) de raccordement s'engage dans l'encoche (61) en forme de fente du premier élément de coffrage (S1A),
une surface de la bande de matériau (4) en tôle horizontale du premier élément de coffrage (S1A) étant en contact avec une surface de la bande de matériau en tôle (S34) horizontale de l'élément de coffrage (S3) de raccordement.
